# EUROPÄISCHE PATENTSCHRIFT

(11) **EP 1 373 048 B1**
(45) Veröffentlichungstag und Bekanntmachung des Hinweises auf die Patenterteilung: **15.08.2007**
(21) Anmeldenummer: 02737906.4
(22) Anmeldetag: 27.03.2002
(51) Int. Cl.: B61F 5/46, B61F 3/06, B61F 3/10

(54) **SELBSTLENKENDES, DREIACHSIGES LAUFGESTELL**
SELF-STEERING, THREE-AXLE BOGIE
BOGIE AUTOGUIDE A TROIS ESSIEUX

(30) Priorität: 27.03.2001 DE 10115960
(43) Veröffentlichungstag der Anmeldung: 02.01.2004
(73) Patentinhaber: Bombardier Transportation GmbH, 13627 Berlin (DE)
(72) Erfinder: AUER, Wolfgang, 34119 Kassel (DE)
(74) Vertreter: Cohausz & Florack
(86) Internationale Anmeldenummer: PCT/EP2002/003471
(87) Internationale Veröffentlichungsnummer: WO 2002/081284

(56) Entgegenhaltungen:
- EP-A- 0 658 465
- EP-A- 0 679 560
- DE-A- 4 415 294
- US-A- 4 542 700

## Beschreibung

Die Erfindung betrifft ein selbstlenkendes, dreiachsiges Laufgestell, insbesondere für ein Schienenfahrzeug, mit Radsätzen und zugeordneten Radsatzlagergehäusen, wobei die Außenradsätze gegenläufig gekoppelt und in Längsrichtung beweglich sind und der Mittelradsatz in Querrichtung beweglich und am Steuerungssystem beteiligt ist, und wobei die auf der einen Fahrwerksseite liegenden Radsatzlagergehäuse und/oder die auf der anderen Fahrwerksseite liegenden Radsatzlagergehäuse ausschließlich mit den auf derselben Fahrwerksseite liegenden Radsatzlagergehäusen gekoppelt sind.

Die Erfindung eignet sich besonders für den Einsatz in Schienenfahrzeugen, insbesondere Lokomotiven. Sie ist hierauf aber nicht beschränkt.

Ein selbstlenkendes, dreiachsiges Laufgestell für ein Schienenfahrzeug ist beispielsweise aus der DE 38 24 709 C2 bekannt. Nachteilig ist bei diesem Laufgestell, dass der Mittelradsatz am Steuerungssystem nicht beteiligt ist, sondern nur der in Fahrtrichtung vorlaufende Außenradsatz und der in Fahrtrichtung nachlaufende Außenradsatz über entsprechende Lenkgestänge gelenkt werden. Hierdurch ist die Anpassungsfähigkeit des Fahrwerks an engere Krümmungsradien stark eingeschränkt, sodass es in engen Kurven zu nachteilig hohen Spurführungskräften kommt.

Um diesem Nachteil abzuhelfen, wurde vorgeschlagen, auch den Mittelradsatz am Steuerungssystem zu beteiligen. Die DE 44 15 294 A1 offenbart beispielsweise ein entsprechendes selbstlenkendes, dreiachsiges Laufgestell mit so genannten Lenkbalken, über welche die Radlagergehäuse der beiden Fahrwerksseiten gekoppelt sind. Nachteilig ist hierbei, dass in Folge die Querverbindung zwischen den Fahrwerksseiten über die Lenkbalken Bauraum, gegebenenfalls auch im Inneren des Fahrwerks, beansprucht wird.

Aus der DE 41 42 255 C2 ist ein gattungsgemäßes dreiachsiges Laufgestell bekannt. Bei diesem sind die Außenradsätze gegenläufig gekoppelt und in Längsrichtung des Fahrzeugs beweglich angeordnet. Der Mittelradsatz ist in Querrichtung, also quer zur Längsrichtung, beweglich und am Steuerungssystem beteiligt. Die geschilderte Beweglichkeit ist dabei jeweils durch herkömmliche Federelemente sichergestellt, über welche die Radsätze an dem Laufwerksrahmen befestigt sind. Dieses Laufgestell hilft dem soeben genannten Nachteil ab, indem die Radsatzlagergehäuse nur noch auf der jeweiligen Fahrwerksseite miteinander gekoppelt sind und - abgesehen von der (internen) Verbindung über die jeweiligen Radsätze - im Sinne der vorliegenden Beschreibung keine (externe) Kopplung mehr zwischen den Radsatzlagergehäusen der beiden Fahrwerksseiten vorgesehen ist. Die Kopplung zwischen benachbarten Radsatzlagergehäusen erfolgt dabei über einen Drehhebel. Diese Konfiguration spart zwar erheblich an Bauraum ein, sie weist jedoch folgende Nachteile auf. Zwar lässt sich durch die Beteiligung des Mittelradsatzes an der Steuerung eine Anpassung an nahezu beliebige Gleiskrümmungen erzielen, je nach Gleiskrümmung stellt sich jedoch trotz allem ein mehr oder weniger großer Anlaufwinkel zwischen dem Spurkranz des jeweiligen Außenradsatzes und der äußeren Schiene ein, der den Verschleiß erhöht und sich daher negativ auf die Standzeit des Radsatzes auswirkt.

In der US 4,679,507 wird ein weiteres gattungsgemäßes dreiachsiges Laufgestell für Schienenfahrzeuge beschrieben, bei dem am Radsatzlagergehäuse des Mittelradsatzes Lenker und Winkelhebel angreifen. Die Kopplung der Radsatzlagergehäuse untereinander erfolgt über Drehhebel und Lenkerstangen, wobei Drehhebel am Radsatzlagergehäuse des Mittelradsatzes mit einem gewissen Spiel über Puffer anschlagen. Der Mittelradsatz ist dabei über spezielle Lenker quer zur Längs- oder Fahrtrichtung geführt. Nachteilig ist hierbei, dass mindestens zwei verschiedene Anschlusspunkte am Radsatzlager erforderlich sind, sodass diese Lösung in ihrer Realisierung relativ aufwändig ist.

Der vorliegenden Erfindung liegt daher die Aufgabe zu Grunde, ein gattungsgemäßes Laufgestell anzugeben, welches die beschriebenen Nachteile des Standes der Technik nicht oder zumindest in geringerem Maße aufweist und insbesondere bei einfachem Aufbau eine gute Reduktion des Anlaufwinkels sicherstellt.

Diese Aufgabe wird ausgehend von einem durch ein selbstlenkenden, dreiachsigen Laufgestell gemäß dem Oberbegriff des Anspruchs 1 durch die im kennzeichnenden Teil des Anspruchs 1 angegebenen Merkmale gelöst.

Der vorliegenden Erfindung liegt die technische Lehre zu Grunde, dass man ein einfach aufgebautes gattungsgemäßes Laufgestell erhält, welches eine gute Reduktion des Anlaufwinkels sicherstellt, wenn benachbarte Radsatzlagergehäuse über eine Lenkerstangen-Drehhebel-Konfiguration mit einem ersten Drehhebel gekoppelt sind, der mit dem zugehörigen Radsatzlagergehäuse des Mittelradsatzes drehbeweglich verbunden ist.

Durch diese Kombination aus Lenkerstangen und Drehhebeln erhält die erfindungsgemäße Anordnung gegenüber der aus der DE 41 42 255 C2 bekannten Lösung einerseits einen zusätzlichen Freiheitsgrad in der Ebene parallel zur Gleisebene. Während bei der bekannten Anordnung die Winkelstellung des jeweiligen Außenradsatzes zur Schiene, d. h. der Anlaufwinkel, durch die Winkelhebel bei einer bestimmten Gleiskrümmung vorgegeben und unveränderlich ist, kann sich der jeweilige Außenradsatz bei der erfindungsgemäßen Lösung dank dieses zusätzlichen Freiheitsgrades durch die vorherrschenden Anlaufkräfte an der Außenschiene im wesentlichen radial einstellen. Der Anlaufwinkel reduziert sich dadurch erheblich. In der Regel ist eine Reduktion im wesentlichen auf Null möglich, wodurch sich in vorteilhafter Weise der Verschleiß der Radsätze deutlich verringert.

Die erfindungsgemäße Konfiguration mit dem ersten Drehhebel, der mit dem zugehörigen Radsatzlagergehäuse des Mittelradsatzes drehbeweglich verbunden ist, bringt zusätzlich noch den Vorteil mit sich, dass es sich um eine sehr einfache, Platz sparende Anordnung handelt, welche zusätzlich noch die Funktion einer Führung, insbesondere der Querführung des Mittelradsatzes erfüllt. Für diese Führung sind somit in vorteilhafter Weise keine zusätzlichen Funktionsbauteile - beispielsweise entsprechende Lenker, wie sie aus der US 4,679,507 bekannt sind - erforderlich.

Die Lenkerstangen-Drehhebel-Konfiguration ist vorzugsweise derart ausgebildet und angeordnet, dass sich ein Anlaufwinkel von weniger als 10° zwischen dem bezüglich der Gleiskurve äußeren Rad des jeweiligen Außenradsatzes und der Außenschiene der Gleiskurve einstellt. Dies lässt sich durch entsprechende Wahl der Länge der Lenkerstangen und Drehhebel sowie der Anordnung der Anlenk- bzw. Drehpunkte erzielen. Bevorzugt beträgt der Anlaufwinkel weniger als 5°. Weiter vorzugsweise beträgt der sich in Kurven einstellende Anlaufwinkel im wesentlichen 0°, sodass der Verschleiß des Radkranzes am Außenrad auf ein Minimum reduziert ist.

Die Kopplung von Radsatzlagergehäusen kann sowohl einseitig als auch beidseitig, d. h. sowohl auf einer Fahrwerksseite als auch auf beiden Fahrwerksseiten erfolgen. Bei vorteilhaften Varianten des erfindungsgemäßen Laufgestells ist vorgesehen, dass die Kopplungen der Radsatzlagergehäuse der einen Fahrwerksseite symmetrisch zur Längsachse des Schienenfahrzeugs auch bei den Radsatzlagergehäusen der anderen Fahrwerksseite realisiert sind. Hierdurch wird ein besonders gutes Lenkungsverhalten unabhängig von der Orientierung der durchfahrenen Gleiskurve erzielt, die zu einer gleichmäßigen Abnutzung der Räder des jeweiligen Radsatzes führt.

Bei bevorzugten Varianten des erfindungsgemäßen Laufgestells ist eine - zumindest in der Neutralstellung bei geradem Gleis - schräg zur Längsrichtung angeordnete erste Lenkerstange zwischen einem ersten Gelenk am ersten Drehhebel und einem zweiten Gelenk am Radsatzlagergehäuse eines ersten Außenradsatzes vorgesehen. Die Schrägstellung der ersten Lenkerstange begünstigt in vorteilhafter Weise durch die damit erzielte gleisbogeneinwärts gerichtete Bewegungskomponente eine bezüglich des Gleisbogens radiale Ausrichtung des Außenradsatzes und damit die Reduktion des Anlaufwinkels.

Ein bezüglich der Anlaufwinkelreduktion besonders günstiges Lenkverhalten ergibt sich bei Konstellationen, bei denen auf beiden Fahrwerksseiten eine entsprechend schräg gestellte erste Lenkerstange vorgesehen ist.

Der erste Drehhebel kann grundsätzlich beliebig gestaltet sein. Vorzugsweise ist er als Winkelhebel mit einem ersten und zweiten Arm und einer rahmenfesten Drehachse ausgebildet, da hiermit eine besonders einfach aufgebaute Konfiguration erzielt wird.

Der erste Arm ist dabei in der Neutralstellung bevorzugt quer, weiter vorzugsweise senkrecht, zur Längsachse des Fahrzeugs ausgerichtet, um in Abhängigkeit von den Querbewegungen des Mittenradsatzes entsprechend große Stellbewegungen zu erzielen, welche eine die optimale Anpassung an eine weite Spanne von Gleiskrümmungen ermöglichen.

Der erste Drehhebel kann über ein an seinen zweiten Arm angeordnetes drittes Gelenk an einem beliebigen Punkt des zugehörigen Radsatzlagers des Mittelradsatzes verbunden sein. Bevorzugt ist der erste Drehhebel über ein an seinen zweiten Arm angeordnetes drittes Gelenk mit der ihm zugewandten Stirnseite des Radsatzlagers des Mittelradsatzes verbunden, da hierdurch eine besonders einfach zu fertigende und zu wartende Anordnung entsteht.

Eine besonders günstige Bewegungsübertragung ergibt sich im übrigen, wenn der Drehpunkt des ersten Drehhebels und der Anlenkpunkt des ersten Drehhebels am Radsatzlager des Mittelradsatzes auf einer in der Neutralstellung zur Längsrichtung des Fahrzeugs im wesentlichen parallelen Linie liegen. Hierzu kann der zweite Arm des als Winkelhebel ausgebildeten ersten Drehhebels beispielsweise in Neutralstellung im wesentlichen in Längsrichtung des Fahrzeugs gerichtet sein.

Bei bevorzugten, weil besonders einfach aufgebauten Varianten des erfindungsgemäßen Laufgestells ist vorgesehen, dass dem Radsatzlagergehäuse eines zweiten Außenradsatzes ein zweiter Drehhebel mit rahmenfester Drehachse zugeordnet ist. Dabei greift eine zum Radsatzlagergehäuse des zweiten Außenradsatzes führende zweite Lenkerstange an einem vierten Gelenk des zweiten Drehhebels an. Ein in der Neutralstellung bezüglich der Längsrichtung des Fahrzeugs jenseits der Drehachse angeordnetes fünftes Gelenk des zweiten Drehhebels ist mit einer dritten Lenkerstange verbunden, die zu einem Gelenk am ersten Drehhebel führt. Durch diese Konfiguration mit dem zweiten Drehhebel ist in einfacher Weise die gegenläufige Kopplung des ersten und zweiten Außenradsatzes realisiert.

Der zweite Drehhebel kann dabei beliebig gestaltet sein. Vorzugsweise ist er als einfacher geradliniger Hebel ausgebildet.

Die Position der Drehachse des zweiten Drehhebels zwischen dem vierten und fünften Gelenk kann je nach gewünschter bzw. erforderlicher Bewegungsübersetzung zwischen dem Radsatzlagergehäuse des Mittenradsatzes bzw. dem ersten Drehhebel und dem Radsatzlagergehäuse des zweiten Außenradsatzes gewählt sein. Bei bevorzugten Varianten weist der zweite Drehhebel eine zentrische Drehachse auf.

Die dritte Lenkerstange kann in beliebiger Weise am ersten Drehhebel angelenkt sein. Bevorzugt führt die dritte Lenkerstange in den Bereich des ersten Gelenkes am ersten Drehhebel, um eine besonders günstige Bewegungsübertragung zu erzielen. Bevorzugt führt die dritte Lenkerstange zum ersten Gelenk am ersten Drehhebel, um eine besonders einfache Gestaltung zu erreichen, da dann dort nur ein Gelenk zum Anlenken der ersten und dritten Lenkerstange erforderlich ist.

Weitere Vorteile der Erfindung liegen darin, dass im Inneren des Fahrwerks kein zusätzlicher Bauraum beansprucht wird und gleichzeitig auch der Mittelradsatz am Steuerungssystem beteiligt ist und somit alle drei Radsätze zur Steuerung bei Kurvenfahrt herangezogen werden. Weiterhin von Vorteil ist, dass an den Radsatzlagergehäusen nur vorhandene Anschlusspunkte genutzt werden und nur relativ wenig Teile erforderlich sind.

Durch die aktive Mitwirkung des Mittelradsatzes am Steuerungssystem werden die der Steuerbewegung entgegenstehenden horizontalen Federauslenkkräfte der Radsatzfedern leichter überwunden und insbesondere bei kleineren Bogenradien, bei denen für die radiale Stellung größere horizontale Auslenkungen der Radsatzfedern erforderlich werden, wird die Ausrichtung der Radsatzwelle zur Bogenmitte verbessert.

Zweckmäßige Ausgestaltungen und Weiterbildungen der Erfindung ergeben sich aus den Unteransprüchen bzw. der nachstehenden Beschreibung eines bevorzugten Ausführungsbeispiels, welche auf die beigefügte Zeichnung Bezug nimmt.. Es zeigt:
- Fig. 1: eine schematische Darstellung des Laufwerks eines bevorzugten Ausführungsbeispiels des erfindungsgemäßen selbstlenkenden, dreiachsigen Laufgestells.

Fig. 1 zeigt ein Laufwerk 1 eines erfindungsgemäßen dreiachsigen Laufgestells für ein Schienenfahrzeug. Dieses weist einen in der Fig. 1 nicht dargestellten, aus Längs- und Querträgern bestehenden Laufgestellrahmen auf.

An den Längsträgern sind die Radsatzlagergehäuse 2 bis 7 der drei Radsätze 8, 9, 10 über nicht dargestellte Federelemente befestigt, und zwar Radsatzlagergehäuse 2, 3 für den ersten Radsatz 8, der im folgenden als erster Außenradsatz bezeichnet wird, die Radsatzlagergehäuse 4, 5 für den zweiten Radsatz 9, der im folgenden als Mittelradsatz bezeichnet wird, und die Radsatzlagergehäuse 6, 7 für den dritten Radsatz 10, der im folgenden als zweiter Außenradsatz bezeichnet wird. Die Radsätze 8, 9, 10 umfassen Laufräder 11. Die Radsätze 8, 9, 10 können durch nicht dargestellte Antriebsmotoren, beispielsweise Tatzlager- oder Gestellmotoren angetrieben werden.

Die Radsatzlagergehäuse 2, 3, 6, 7 der beiden Außenradsätze 8, 10 sind unter anderem in Fahrtrichtung bzw. entgegengesetzt zur Fahrtrichtung des Schienenfahrzeugs beweglich, was durch Richtungspfeile x1, x2 angedeutet ist. Die Radsatzlagergehäuse 4, 5 des Mittelradsatzes 9 sind unter anderem senkrecht zur Fahrtrichtung des Schienenfahrzeugs beweglich, was durch Richtungspfeile y1, y2 angedeutet ist.

Die Radsatzlagergehäuse 2, 3, 4, 5, 6, 7 sind jeweils nur auf derselben Fahrwerksseite über Lenkerstangen-Drehhebel-Konfigurationen gekoppelt.

Eine in der in Figur 1 dargestellten Neutralstellung schräg zur Längsrichtung des Fahrzeugs angeordnete erste Lenkerstange 12 ist zwischen einem ersten Gelenk 13 eines ersten Drehhebels in Form eines Winkelhebels 14 und einem zweiten Gelenk 15 am Radsatzlagergehäuse 3 des ersten Außenradsatzes 8 angeordnet.

Der Winkelhebel 14 weist einen ersten Arm 14.1 und einen zweiten Arm 14.2 auf, welche im gezeigten Beispiel etwa dieselbe Länge aufweisen, bei anderen Varianten je nach gewünschter Bewegungsübersetzung aber auch unterschiedliche Längen aufweisen können.

Der erste Arm 14.1 ist in der dargestellten Neutralstellung im wesentlichen senkrecht zur Längsrichtung des Fahrzeugs ausgerichtet, während der zweite Arm 14.2 in dieser Stellung im wesentlichen parallel zur Längsrichtung des Fahrzeugs ausgerichtet ist.

Der Winkelhebel 14 hat eine rahmenfeste Drehachse 16 und ist über das dritte Gelenk 17 am Ende seines zweiten Armes 14.2 mit der ihm zugewandten Stirnseite des Radsatzlagers 5 des Mittelradsatzes 9 verbunden.

Dem Radsatzlagergehäuse 7 des zweiten Außenradsatzes 10 ist ein zweiter Drehhebel 18 mit rahmenfester, zentrischer Drehachse 19 zugeordnet, wobei die zum Radsatzlagergehäuse 7 des zweiten Außenradsatzes 10 führende zweite Lenkerstange 20 am vierten Gelenk 21 dieses zweiten Drehhebels 18 angreift und das fünfte Gelenk 22 dieses zweiten Drehhebels 18 mit einer dritten Lenkerstange 23 verbunden ist, die andererseits zum bereits erwähnten ersten Gelenk 13 des Winkelhebels 14 führt.

In dem gezeigten Ausführungsbeispiel sind die Kopplungen der Radsatzlagergehäuse 3, 5, 7 der einen Fahrwerksseite symmetrisch zur Längsachse des Schienenfahrzeugs auch bei den Radsatzlagergehäusen 2, 4, 6 der anderen Fahrwerksseite realisiert.

Eine schräg angeordnete erste Lenkerstange 24 ist zwischen einem ersten Gelenk 25 eines ersten Drehhebels in Form eines Winkelhebels 26 und ein zweites Gelenk 27 des Radsatzlagergehäuses 2 angeordnet.

Der Winkelhebel 26 hat eine rahmenfeste Drehachse 28 und ist über das dritte Gelenk 29 seines zweiten Arms mit der Stirnseite des Radsatzlagers 4 des Mittelradsatzes 9 verbunden.

Dem Radsatzlagergehäuse 6 des zweiten Außenradsatzes 10 ist ein zweiter Drehhebel 30 mit rahmenfester zentrischer Drehachse 31 zugeordnet, wobei die zum Radsatzlagergehäuse 6 führende zweite Lenkerstange 32 am vierten Gelenk 33 dieses zweiten Drehhebels 30 angreift und das fünfte Gelenk 34 dieses zweiten Drehhebels 30 mit einer dritten Lenkerstange 35 verbunden ist, die andererseits zum bereits erwähnten ersten Gelenk 25 des Winkelhebels 26 führt.

Nachfolgend wird die Funktionsweise des selbstlenkenden, dreiachsigen Laufgestells 1 beschrieben.

Durch die Kopplung des Radsatzlagergehäuses 3des ersten Außenradsatzes 8 mit dem Radsatzlagergehäuse 5 des Mittelradsatzes 9 über die erste Lenkerstange 12 und den Winkelhebel 14 und die Kopplung des Radsatzlagergehäuses 7 des zweiten Außenradsatzes 10 mit dem Radsatzlagergehäuse 5 des Mittelradsatzes 9 über die zweite Lenkerstange 20, den zweiten Drehhebel 18, die dritte Lenkerstange 23 und den Winkelhebel 14 sowie der symmetrischen Anordnung auf der gegenüberliegenden Fahrwerksseite ergibt sich in Verbindung mit den in bzw. entgegengesetzt zur Fahrtrichtung (x1, x2) des Schienenfahrzeugs beweglichen Radsatzlagergehäusen 2, 3, 6, 7 der Außenradsätze 8, 10 und den senkrecht zur Fahrrichtung (y1, y2) des Schienenfahrzeugs beweglichen Radsatzlagergehäusen 4, 5 des Mittelradsatzes 9 eine gegenläufige Kopplung der Außenradsätze 8, 10 bei Kurvenfahrt des Fahrzeugs.

Die gegenläufige Kopplung des ersten und zweiten Außenradsatzes 8 und 10 ergibt sich dabei in einfacher Weise durch die Gestaltung des zweiten Drehhebels 18, 30 mit dem vierten Gelenk 21, 33 und dem in der Neutralstellung bezüglich der Längsrichtung des Fahrzeugs jenseits der Drehachse 19, 31 angeordneten fünften Gelenk 22, 34.

Bewegt sich beispielsweise das Radsatzlagergehäuse 2 des ersten Außenradsatzes 8 in Richtung x2, so müssen sich zwangsläufig das Radsatzlagergehäuse 6 des zweiten Außenradsatzes 10 in Richtung x1 und das Radsatzlagergehäuse 4 des Mittelradsatzes 9 in Richtung y1 bewegen. Gleichzeitig bewegen sich das Radsatzlagergehäuse 3 des ersten Außenradsatzes 8 in Richtung x2, das Radsatzlagergehäuse 7 des zweiten Außenradsatzes 10 in Richtung x2 und das Radsatzlagergehäuse 5 des Mittelradsatzes 9 in Richtung y1.

Die Schrägstellung der ersten Lenkerstangen 12 bzw. 24 begünstigt dabei durch die damit erzielte gleisbogeneinwärts gerichtete Bewegungskomponente eine bezüglich des Gleisbogens radiale Ausrichtung des ersten Außenradsatzes 8 und damit die Reduktion des Anlaufwinkels zwischen dem Außenrad des Außenradsatzes 8 und der Außenschiene der Gleiskurve.

Die Komponenten der Anordnung, insbesondere die Drehhebel 14, 18 sowie 26, 30, die Lenkerstangen 12, 20, 23 sowie 24, 32, 35 und deren Gelenke sowie Drehachsen, sind so angeordnet und ausgebildet, dass sich über eine weite Spanne von Krümmungsradien des Gleises der erste Außenradsatz 8 und der zweite Außenradsatz 10 zumindest weitgehend radial zum gekrümmten Gleis einstellen. Mit anderen Worten ergibt sich ein Anlaufwinkel zwischen den Außenrädern der Außenradsätze 8, 10 und der Außenschiene der Gleiskurve von weniger als 5°. Über einen weiten Bereich von Krümmungsradien ist dieser Anlaufwinkel im wesentlichen gleich 0°.

## Patentansprüche

1. Selbstlenkendes, dreiachsiges Laufgestell insbesondere für ein Schienenfahrzeug, mit Radsätzen (8, 9, 10) und zugeordneten Radsatzlagergehäusen (2, 3, 4, 5, 6, 7), wobei die Außenradsätze (8, 10) gegenläufig gekoppelt und in Längsrichtung beweglich sind und der Mittelradsatz (9) in Querrichtung beweglich und am Steuerungssystem beteiligt ist, und wobei die auf der einen Fahrwerksseite liegenden Radsatzlagergehäuse (2, 4, 6) und/oder die auf der anderen Fahrwerksseite liegenden Radsatzlagergehäuse (3, 5, 7) ausschließlich mit den auf derselben Fahrwerksseite liegenden Radsatzlagergehäusen (2, 3, 4, 5, 6, 7) gekoppelt sind, **dadurch gekennzeichnet, dass** die dem Radsatzlagergehäuse (4 bzw. 5) des Mittelradsatzes (9) benachbarten Radsatzlagergehäuse (2,6 bzw. 3,7) über eine Lenkerstangen-Drehhebel-Konfiguration mit einem mit dem zugehörigen Radsatzlagergehäuse (4 bzw. 5) des Mittelradsatzes (9) drehbeweglich verbundenen ersten Drehhebel (14 bzw. 26) gekoppelt sind.

2. Laufgestell nach Anspruch 1, **dadurch gekennzeichnet, dass** die Lenkerstangen-Drehhebel-Konfiguration derart ausgebildet und angeordnet ist, dass sich ein Anlaufwinkel von weniger als 10°, vorzugsweise weniger als 5°, weiter vorzugsweise im wesentlichen 0°, zwischen dem äußeren Rad des jeweiligen Außenradsatzes und der Außenschiene einstellt.

3. Laufgestell nach Anspruch 1 oder 2, **dadurch gekennzeichnet, dass** die Kopplungen der Radsatzlagergehäuse (2, 4, 6) der einen Fahrwerksseite symmetrisch zur Längsachse des Schienenfahrzeugs auch bei den Radsatzlagergehäusen (3, 5, 7) der anderen Fahrwerksseite realisiert sind.

4. Laufgestell nach einem der vorhergehenden Ansprüche, **dadurch gekennzeichnet, dass** eine schräg zur Längsrichtung angeordnete erste Lenkerstange (12, 24) zwischen einem ersten Gelenk (13, 25) am ersten Drehhebel (14, 26) und einem zweiten Gelenk (15, 27) am Radsatzlagergehäuse (3, 2) eines ersten Außenradsatzes (8) vorgesehen ist.

5. Laufgestell nach einem der vorhergehenden Ansprüche, **dadurch gekennzeichnet, dass** der erste Drehhebel als Winkelhebel (14, 26) mit einem ersten und zweiten Arm und einer rahmenfesten Drehachse (16, 28) ausgebildet ist.

6. Laufgestell nach Anspruch 5, **dadurch gekennzeichnet, dass** der erste Drehhebel über ein an seinen zweiten Arm angeordnetes drittes Gelenk (17, 29) mit der Stirnseite des Radsatzlagers (5, 4) des Mittelradsatzes (9) verbunden ist.

7. Laufgestell nach einem der vorhergehenden Ansprüche, **dadurch gekennzeichnet, dass** dem Radsatzlagergehäuse (7, 6) eines zweiten Außenradsatzes (10) ein zweiter Drehhebel (18, 30) mit rahmenfester Drehachse (19, 31) zugeordnet ist, wobei eine zum Radsatzlagergehäuse (7, 6) des zweiten Außenradsatzes (10) führende zweite Lenkerstange (20, 32) an einem vierten Gelenk (21, 33) des zweiten Drehhebels (18, 30) angreift und ein jenseits der Drehachse (19, 31) angeordnetes fünftes Gelenk (22, 34) des zweiten Drehhebels (18, 30) mit einer dritten Lenkerstange (23, 35) verbunden ist, die zu einem Gelenk (13, 25) am ersten Drehhebel (14, 26) führt.

8. Laufgestell nach Anspruch 7, **dadurch gekennzeichnet, dass** der zweite Drehhebel (18, 30) eine zentrische Drehachse (19, 31) aufweist.

9. Laufgestell Anspruch 7 oder 8, **dadurch gekennzeichnet, dass** die dritte Lenkerstange (23, 35) zum ersten Gelenk (13, 25) am ersten Drehhebel (14, 26) führt.

## Claims

1. Self-steering, triple-axle set of carrying wheels, particularly for a rail vehicle, with sets of wheels (8, 9, 10) and allocated bearing housings (2, 3, 4, 5, 6, 7), wherein the outer sets of wheels (8, 10) being coupled in the opposite direction and movable in the longitudinal direction and the central set of wheels (9) being movable in the crossways direction and involved in the steering system and wherein the wheel set bearing housing (2, 4, 6) located on one running gear side and/or the wheel set bearing housing (2, 4, 6) located on the other running gear side being exclusively coupled to the wheel set bearing housings (2, 3, 4, 5, 6, 7) located on the same running gear side, **characterised in that** the wheel set bearing housings (2, 6 and 3, 7) near the wheel set hearing housing (4 and 5) of the central set of wheels (9) are coupled via a steering rod-rotating lever configuration to a first rotating lever (14 and 26) with a rotary connection to the corresponding wheel set bearing housing (4 and 5) of the central set of wheels (9).

2. Set of carrying wheels according to claim 1,
**characterised in that** the steering rod-rotating lever configuration is designed and arranged in such a way that a striking angle of less than 10°, preferably less than 5°, in addition preferably essentially 0° between the outer wheel of the respective outer set of wheels and the outer rail results.

3. Set of carrying wheels according to claim 1 or 2, **characterised in that** the couplings of the wheel set bearing housings (2, 4, 6) of one running gear side are realised symmetrically to the longitudinal axis of the rail vehicle also for the wheel set bearing housings (3, 5, 7) of the other running gear side.

4. Set of carrying wheels according to one of the above claims, **characterised in that** a first steering rod (12, 24) arranged at an angle to the longitudinal direction is provided between a first articulation (13, 25) on the first rotating lever (14, 26) and a second articulation (15, 27) on the wheel set bearing housing (3, 2) of a first outer set of wheels (8).

5. Set of carrying wheels according to one of the above claims, **characterised in that** the first rotating lever is designed as a bell crank (14, 26) with a first and second arm and a fixed-frame rotating axle (16, 28).

6. Set of carrying wheels according to claim 5, **characterised in that** the first rotating lever is connected via a third articulation (17, 29) arranged on its second arm to the front side of the wheel set bearing (5, 4) of the central set of wheels (9).

7. Set of carrying wheels according to one of the above claims, **characterised in that** a second rotating lever (18, 30) with a fixed-frame rotating axle (19, 31) is assigned to the wheel set bearing housing (7, 6) of a second outer set of wheels (10), with a second steering rod (20, 32) leading to the wheel set bearing housing (7, 6) of the second outer set of wheels (10) touching a fourth articulation (21, 33) of the second rotating rod (18, 30) and a fifth articulation (22, 34) of the second rotating rod (18, 30) arranged beyond the rotating axle (19, 31) being connected to a third steering rod (23, 35) which leads to the articulation (13, 25) on the first rotating rod (14, 26).

8. Set of carrying wheels according to claim 7, **characterised in that** the second rotating rod (18, 30) has a centric rotating axle (19, 31).

9. Set of carrying wheels according to claim 7 or 8, **characterised in that** the third steering rod (23, 35) leads to the first articulation (13, 25) on the first rotating lever (14, 26).

## Revendications

1. Boggie à trois axes, autoguidé, en particulier destiné à un véhicule ferroviaire, comportant des essieux montés (8, 9, 10) et des logements de palier pour essieux montés (2, 3, 4, 5, 6, 7) associés, moyennant quoi les essieux montés externes (8, 10) peuvent se déplacer dans la direction longitudinale et sont accouplés de manière opposée, et l'essieu monté central (9) peut se déplacer dans la direction transversale et intervient dans le système de commande, et moyennant quoi le logement de palier pour les essieux montés (2, 4, 6) se trouvant sur le mécanisme de rail et/ou les logements de palier pour essieux montés (3, 5, 7) se trouvant de l'autre côté du mécanisme de rail sont exclusivement accouplés avec les logements de palier pour essieux montés (2, 3, 4, 5, 6, 7) se trouvant du même côté du mécanisme de rail, **caractérisé en ce que** le logement de palier pour essieux montés (2, 6 ou 3, 7) adjacent au logement de palier pour essieux montés (4 ou 5) de l'essieu monté central (9) peut être accouplé par l'intermédiaire d'une configuration bielle/levier rotatif avec un premier levier rotatif (14 ou 26) relié au logement de palier pour essieux montés (4 ou 5) associé de l'essieu monté central (9) de manière mobile en rotation.

2. Boggie selon la revendication 1, **caractérisé en ce que** la configuration de bielle/levier rotatif est configurée et disposée de telle sorte que l'angle limite de déviation est réglé à moins de 10°, de préférence à moins de 5°, encore de préférence sensiblement à 0°, entre la roue externe de l'essieu monté externe respectif et le rail externe.

3. Boggie selon la revendication 1 ou 2, **caractérisé en ce que** les accouplements du logement de palier pour essieux montés (2, 4, 6) d'un côté du mécanisme de rail sont réalisés de manière symétrique par rapport à l'axe longitudinal du véhicule ferroviaire même pour les logements de palier pour essieux montés (3, 5, 7) de l'autre côté du mécanisme de rail.

4. Boggie selon l'une quelconque des revendications précédentes, **caractérisé en ce qu'**une première bielle (12, 24) disposée de manière oblique par rapport à la direction longitudinale est prévue entre une première articulation (13, 25) sur le premier levier rotatif (14, 26) et une deuxième articulation (15, 27) sur le logement de palier pour essieux montés (3, 2) du premier essieu monté externe (8).

5. Boggie selon l'une quelconque des revendications précédentes, **caractérisé en ce que** le premier levier rotatif est configuré sous la forme d'un levier angulaire (14, 26) avec un premier et un deuxième bras et un axe de rotation (16, 28) fixe par rapport au châssis.

6. Boggie selon la revendication 5, **caractérisé en ce que** le premier levier rotatif est relié par l'intermédiaire d'une troisième articulation (17, 29) disposée sur le deuxième bras avec la face frontale du logement de palier pour essieux montés (5, 4) de l'essieu monté central (9).

7. Boggie selon l'une quelconque des revendications précédentes, **caractérisé en ce que**, au logement de palier pour essieux montés (7, 6) d'un deuxième essieu monté externe (10) est affecté un deuxième levier rotatif (18, 30) présentant un axe de rotation (19, 31) fixe par rapport au châssis, moyennant quoi une deuxième bielle (20, 32) menant au logement de palier pour essieux montés (7, 6) du deuxième essieu monté externe (10) s'applique sur une quatrième articulation (21, 33) du deuxième levier rotatif (18, 30) et une cinquième articulation (22, 34) disposée de chaque côté de l'axe de rotation (19, 31), du deuxième levier rotatif (18, 30) est reliée à une troisième bielle (23, 35), qui mène à une articulation (13, 25) sur le premier levier rotatif (14, 26).

8. Boggie selon la revendication 7, **caractérisé en ce que** le deuxième levier rotatif (18, 30) présente un axe de rotation (19, 31) centralisé.

9. Boggie selon la revendication 7 ou 8, **caractérisé en ce que** la troisième bielle (23, 35) mène à la première articulation (13, 25) sur le premier levier rotatif (14, 26).
